# FASCICULE DE BREVET EUROPEEN

(11) **EP 3 729 467 B1**
(45) Date de publication et mention de la délivrance du brevet: **09.08.2023**
(21) Numéro de dépôt: 18833944.4
(22) Date de dépôt: 14.12.2018
(51) Int. Cl.: G21F 3/04, G21F 1/08

(54) **BLOC DE CONSTRUCTION RADIOPROTECTEUR, POUR LA CONSTRUCTION D'UNE PAROI APTE À FORMER UN ÉCRAN À L'ENCONTRE DES RAYONNEMENTS IONISANTS**
STRAHLENSCHUTZBAUSTEIN ZUM BAUEN EINER WAND ALS ABSCHIRMUNG VOR IONISIERENDER STRAHLUNG
RADIOPROTECTIVE BUILDING BLOCK FOR BUILDING A WALL THAT IS ABLE TO FORM A SCREEN TO IONIZING RADIATION

(30) Priorité: 19.12.2017 FR 1762546
(43) Date de publication de la demande: 28.10.2020
(73) Titulaire: Lemer Pax, 44240 La Chapelle-sur-Erdre (FR)
(72) Inventeur: LEMER, Pierre-Marie, 44100 NANTES (FR)
(74) Mandataire: Jacobacci Coralis Harle
(86) Numéro de dépôt international: PCT/FR2018/053309
(87) Numéro de publication internationale: WO 2019/122636

(56) Documents cités:
- EP-A2- 2 048 671
- DE-A1- 2 361 393
- FR-A- 1 360 058

## Description

### DOMAINE TECHNIQUE AUQUEL SE RAPPORTE L'INVENTION

La présente invention concerne, de manière générale, le domaine des équipements pour la protection à l'encontre des rayonnements ionisants.

Elle concerne plus particulièrement un bloc de construction radioprotecteur qui est adapté à la construction d'une paroi apte à former un écran à l'encontre des rayonnements ionisants.

### ARRIERE-PLAN TECHNOLOGIQUE

Le plomb constitue un excellent blindage à l'encontre des rayonnements ionisants (par exemple les rayons X et gamma), cela grâce à sa densité, à son haut numéro atomique et à son niveau de stabilité.

Ce matériau radioprotecteur est en plus intéressant pour sa facilité d'usinage.

Dans certaines applications, ce matériau peut ainsi se présenter sous la forme de blocs de construction ou « briques », par exemple à chevron(s) ou parallélépipédique.

De tels blocs de construction ont l'intérêt d'offrir une utilisation très souple et polyvalente, par exemple pour construire très rapidement une paroi apte à former un écran à l'encontre des rayonnements ionisants émis lors de la manipulation ou le stockage de sources radioactives.

Une telle paroi modulable et amovible est réalisée en juxtaposant, en accolant et/ou en superposant, les blocs de construction radioprotecteur. Des blocs de construction radioprotecteur sont connus du document FR 1 360 058 A.

Mais ces blocs de construction radioprotecteur au plomb sont classiquement peu aboutis et peu respectueux de l'environnement.

Compte tenu de la toxicité du plomb, ces blocs de construction posent des problèmes de manipulation.

Enfin, en cas de contamination, la décontamination de ces blocs de construction est difficile et onéreuse.

### OBJET DE L'INVENTION

Afin de remédier à l'inconvénient précité de l'état de la technique, la présente invention propose un bloc de construction radioprotecteur, pour la construction d'une paroi apte à former un écran à l'encontre des rayonnements ionisants.

Le bloc de construction radioprotecteur selon l'invention est défini dans la revendication 1.

Un tel bloc de construction a l'intérêt de présenter un meilleur respect de l'environnement et de pouvoir être manipulé sans contrainte particulière.

Il est possible de choisir la couleur de la coque, par exemple en fonction de son utilisation ou de sa zone par exemple.

En cas de contamination, la décontamination de ces blocs de construction est simplifiée : la coque peut être retirée de l'âme en vue de son remplacement par une nouvelle coque « propre » ; la coque « contaminée » peut intégrer une filière de traitement en place et à faible coût.

Des modes de réalisation préférés sont définis dans les revendications dépendantes 2-7.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue générale et en perspective d'une paroi construite par l'assemblage d'une pluralité de blocs de construction radioprotecteur selon l'invention;
- la figure 2 représente, de manière isolée et en perspective, un bloc de construction radioprotecteur selon l'invention qui est adapté à la construction d'une paroi selon la figure 1 (l'âme est représentée schématiquement en traits discontinus) ;
- les figures 3 et 4 représentent, respectivement vue de face et vue de dessus, le bloc de construction radioprotecteur selon la figure 2 (l'âme est représentée schématiquement en traits discontinus sur la figure 4) ;
- la figure 5 est une vue en coupe du bloc de construction radioprotecteur des figures 2 à 4, selon un plan de coupe V-V de la figure 3, avec une vue partielle et agrandie des moyens d'emboîtement ménagées entre deux pièces de coque.

La figure 1 représente une paroi P (avantageusement verticale) qui est construite par un assemblage d'une pluralité de blocs de construction radioprotecteur 1 conformes à l'invention.

Une telle paroi P est modulable et amovible. Elle est avantageusement réalisée en juxtaposant, en accolant et/ou en superposant, les blocs de construction radioprotecteur 1.

En pratique, cette paroi P est destinée à former un écran à l'encontre des rayonnements ionisants qui sont émis par une source radioactive lors de sa manipulation et/ou de son stockage.

### Bloc de construction radioprotecteur

Un bloc de construction radioprotecteur 1, selon l'invention, est décrit en détails ci-dessous en relation avec les figures 2 à 5.

Le bloc de construction radioprotecteur 1 (désigné encore « bloc » ou « bloc de construction ») comprend :
- une âme 2, réalisée en au moins un matériau radioprotecteur, et
- une coque 3 comprenant au moins une pièce de coque 4 qui est rapportée autour de ladite âme 2, laquelle coque 3 enveloppe ladite âme 2 et forme la surface extérieure de ce bloc de construction radioprotecteur 1.

Le bloc de construction radioprotecteur 1 a ici une forme extérieure du genre brique à chevrons.

Ce bloc de construction radioprotecteur 1 comporte ainsi un ensemble de faces externes 1a à 1e, à savoir :
- deux faces latérales planes 1a, parallèles l'une par rapport à l'autre et destinées à s'étendre verticalement,
- une face avant convexe 1b, en forme de Vé destiné à s'étendre verticalement,
- une face arrière concave 1c, en forme de Vé destiné à s'étendre verticalement et complémentaire de ladite face avant convexe 1b,
- une face supérieure convexe 1d, en forme de Vé destinée à s'étendre horizontalement, et
- une face inférieure concave 1e, en forme de Vé destinée à s'étendre horizontalement et complémentaire de ladite face supérieure convexe 1d.

Par « forme en Vé », on entend avantageusement une forme générale diédrique qui est formé de deux pans reliés par une arête.

De manière alternative, non représentée, le bloc de construction radioprotecteur 1 peut présenter toute autre forme, par exemple une forme parallélépipédique ou une forme de portion de coquille cylindrique (par exemple une demi-coquille cylindrique).

Encore de manière générale, le bloc de construction radioprotecteur 1 selon l'invention peut consister en une brique, une dalle (avantageusement pour le sol), un linteau (avantageusement pour former le dessus d'une ouverture ménagée dans une paroi).

### Ame du bloc de construction radioprotecteur

L'âme 2 est avantageusement réalisée en plomb ou en alliage de plomb, formant avantageusement une pièce monobloc pleine. De manière alternative, cette âme 2 pourrait également être réalisée en acier.

L'âme 2 présente une surface externe 21 qui s'étend, au moins approximativement, parallèlement aux faces externes 1a à 1e du bloc de construction radioprotecteur 1.

Cette surface externe 21 présente ainsi une forme qui est fonction de l'agencement des faces externes 1a à 1e du bloc de construction radioprotecteur 1.

En l'espèce, cette surface externe 21 présente un profil du type chevrons qui se compose des faces suivantes :
- deux faces latérales planes 2a, parallèles l'une par rapport à l'autre,
- une face avant convexe 2b, en forme de Vé,
- une face arrière concave 2c, en forme de Vé et complémentaire de la face avant convexe 2b,
- une face supérieure convexe 2d, en forme de Vé, et
- une face inférieure concave 2e, en forme de Vé et complémentaire de la face supérieure convexe 2d.

L'âme 2 définit encore un axe longitudinal 2', horizontal, qui s'étend parallèlement aux faces latérales planes 2a et au couple de faces supérieure convexe 2d / inférieure concave 2e.

### Coque et pièce(s) de coque

La coque 3, enveloppant l'âme 2, comporte deux surfaces opposées :
- une surface interne 31 qui épouse au moins une partie de la surface externe 21 de l'âme 2, et
- une surface externe 32 qui forme les faces externes 1a à 1e du bloc de construction radioprotecteur 1.

Cette coque 3 est formée par au moins une pièce de coque 4.

Ladite au moins une pièce de coque 4 est avantageusement réalisée en matériau plastique et/ou en matériau métallique.

En outre, ladite au moins une pièce de coque 4 est éventuellement réalisée dans un matériau non-radioprotecteur.

Parmi les matériaux plastiques, on entend avantageusement les matériaux plastiques rigides ou semi-rigides, à savoir par exemple le polychlorure de vinyle (PVC), le polyéthylène, l'ABS, le polyamide.

Parmi les matériaux métalliques, on entend avantageusement l'acier.

Ladite au moins une pièce de coque 4 comprend deux surfaces opposées :
- une surface interne 41 qui épouse au moins une partie de la surface externe 21 de l'âme 2, et
- une surface externe 42 qui forme au moins une partie des faces externes 1a à 1e du bloc de construction radioprotecteur 1.

Les deux surfaces 41, 42 d'une pièce de coque 4 s'étendent ici parallèlement, ou au moins approximativement parallèlement, l'une par rapport à l'autre.

Ces deux surfaces 41, 42 définissent l'épaisseur de la pièce de coque 4. Cette épaisseur est par exemple comprise entre 0,1 et 3 mm.

### Pièces de coque avec moyens d'emboîtement

Selon l'invention et dans le mode de réalisation représenté sur les figures 2 à 5, ladite au moins une pièce de coque 4 est maintenue autour de l'âme 2 par le biais de moyens de solidarisation 5.

La coque 3 comprend deux pièces de coque 4 qui sont complémentaires l'une par rapport à l'autre, en l'espèce ici :
- une première pièce de coque 4a, dite « avant », du côté de et recouvrant la face avant convexe 2b de l'âme 2, et
- une seconde pièce de coque 4b, dite « arrière », du côté de et recouvrant la face arrière concave 2c de l'âme 2.

Les pièces de coque 4 sont conformées de sorte à recouvrir l'ensemble de la surface extérieure 21 de l'âme 2.

Ces deux pièces de coque 4 sont en plus similaires entre elles.

Dans ce cadre :
- la surface interne 41 de chaque pièce de coque 4 épouse une partie de la surface externe 21 de l'âme 2, et
- la surface externe 42 de cette même pièce de coque 4 forme une partie des faces externes 1a à 1e du bloc de construction radioprotecteur 1.

En l'espèce, chaque pièce de coque 4 comporte ici plusieurs parois :
- deux parois latérales 45, planes et parallèles, recouvrant une partie des deux faces latérales planes 2a de l'âme 2,
- une paroi frontale 46, diédrique, recouvrant selon le cas la face avant convexe 2b de l'âme 2 ou la face arrière concave 2c de l'âme 2,
- une paroi supérieure 47, diédrique convexe, recouvrant une partie de la face supérieure convexe 2d de l'âme 2, et
- une paroi inférieure 48, diédrique concave, recouvrant une partie de la face inférieure concave 2e de l'âme 2.

La pièce de coque 4a « avant » comporte une paroi frontale 46 qui est diédrique convexe pour recouvrir la face avant convexe 2b de l'âme 2 ; et la pièce de coque 4b « arrière » comporte une paroi frontale 46 qui est diédrique concave pour recouvrir la face arrière concave 2c de l'âme 2.

Chaque pièce de coque 4 est encore délimitée ici par une bordure libre 49, correspondant à la bordure des parois latérales 45, de la paroi supérieure 47 et de la paroi inférieure 48.

Les deux bordures libres 49 sont destinées à s'étendre ici perpendiculairement à l'axe longitudinal 2' de l'âme 2, aux faces latérales planes 2a de l'âme 2 et aux parois latérales 45 des pièces de coque 4.

Ces deux bordures libres 49 se situent ici au milieu, ou au moins approximativement au milieu, de la longueur des faces latérales planes 2a de l'âme 2, de sorte que chaque pièce de coque 4 forme avantageusement chacune une demi-coque.

En d'autres termes, au niveau de chaque pièce de coque 4 :
- chaque paroi latérale 45 recouvre la moitié de l'une des deux faces latérales planes 2a de l'âme 2,
- la paroi supérieure 47 recouvre la moitié de la face supérieure convexe 2d de l'âme 2, et
- la paroi inférieure 48 recouvre la moitié de la face inférieure concave 2e de l'âme 2.

Les moyens de solidarisation 5 assurent l'assemblage et le maintien des deux pièces de coque 4 autour de l'âme 2.

De tels moyens de solidarisation 5 sont des moyens d'emboîtement des pièces de coque 4 l'une avec l'autre et/ou avec l'âme 2.

Selon l'invention, les moyens de solidarisation 5 comprennent des moyens d'emboîtement ménagés au niveau des bordures libres 49 précitées.

Plus précisément, la bordure libre 49 de l'une des pièces de coque 4 coopère par emboîtement avec la bordure libre 49 de l'autre des pièces de coque 4.

Pour cela, la bordure libre 49a d'une pièce de coque 4 (en l'espèce la pièce de coque 4a avant) comporte un décrochement intérieur 49a1 diédrique (illustré en détails sur la figure 5).

Par « décochement intérieur », on entend un décrochement ménagé au niveau de la surface interne 41 de la pièce de coque 4.

La bordure libre 49b de l'autre pièce de coque 4 (en l'espèce la pièce de coque 4b arrière) comporte un décrochement extérieur 49b1 diédrique (illustré en détails sur la figure 5) qui est complémentaire du décrochement intérieur 49a1 précité.

Par « décochement extérieur », on entend un décrochement ménagé au niveau de la surface extérieure 42 de la pièce de coque 4.

Chaque décrochement 49a1, 49b1 s'étend avantageusement sur la moitié de l'épaisseur de la pièce de coque 4 associée.

Ces décrochements 49a1, 49b1 comportent encore des structures d'emboîtement complémentaires 51, 52, en l'espèce une combinaison rainure / nervure.

En l'espèce, le décrochement intérieur 49a1 diédrique comporte une rainure 51 et le décrochement extérieur 49b1 diédrique comporte une nervure 52.

Par ailleurs, des moyens de collage consistent par exemple en une colle rapportée entre la surface interne des pièces de coque 4 et la surface externe 21 de l'âme 2 ; de manière complémentaire cette colle peut être déposée au niveau des bordures libres 49 associées.

Cette colle est par exemple choisie parmi les solvants de matière plastique, les cyanoacrylates, les époxydes, néoprènes etc.

De manière générale, les moyens de solidarisation 5 consistent en des moyens de solidarisation amovible (c'est le cas des moyens d'emboîtement) de manière à autoriser la séparation entre l'âme 2 et ladite au moins une pièce de coque 4.

Ladite au moins une pièce de coque 4, dissociée de l'âme 2, peut alors intégrer une filière de retraitement des déchets.

### Procédé de fabrication

La fabrication d'un bloc de construction radioprotecteur 1 selon l'invention comprend avantageusement les étapes suivantes :
- une étape de fourniture de l'âme 2 et de ladite au moins une pièce de coque 4, puis
- une étape de solidarisation de ladite au moins une pièce de coque 4 autour de l'âme 2.

Dans le mode de réalisation selon les figures 2 à 5, l'étape de fourniture de ladite au moins une pièce de coque 4 comprend avantageusement une étape de fabrication de ces pièces de coque 4 par compression, thermoformage ou encore de préférence par moulage par injection.

L'étape de solidarisation consiste en une étape d'emboîtement.

### Paroi modulable et amovible

Une pluralité de blocs de construction radioprotecteur 1 est assemblée pour former la paroi P modulable et amovible.

Cette paroi P est avantageusement réalisée en juxtaposant, en accolant et/ou en superposant, les blocs de construction radioprotecteur 1.

Dans le cas des blocs de construction radioprotecteur 1 à chevrons décrits en relation avec les figures 2 à 5, leurs faces complémentaires s'emboîtent les unes dans les autres par paires :
- la face avant convexe 1b d'un bloc 1 s'emboîte dans la face arrière concave 1c d'un autre bloc 1 juxtaposé, et
- la face supérieure convexe 1d d'un bloc 1 s'emboîte dans la face inférieure concave 1e d'au moins un autre bloc 1 sus-jacent.

Du fait de la forme de l'âme 2 à chevrons, les âmes 2 de blocs 1 attenants s'emboîtent également les unes dans les autres par paires :
- la face avant convexe 2b d'un bloc 1 s'emboîte dans la face arrière concave 2c d'un bloc 1 juxtaposé, et
- la face supérieure convexe 2d d'un bloc 1 s'emboîte dans la face inférieure concave 2e d'au moins bloc 1 sus-jacent.

Les âmes 2 des blocs 1 assemblés, formant ainsi une paroi P, constituent ainsi ensemble un écran continu à l'encontre des rayonnements ionisants.

## Revendications

1. Bloc de construction radioprotecteur, pour la construction d'une paroi apte à former un écran à l'encontre des rayonnements ionisants,
lequel bloc de construction radioprotecteur (1) comprend :
- une âme (2), réalisée en au moins un matériau radioprotecteur, délimitée par une surface extérieure (21), et
- une coque (3), enveloppant ladite âme (2), comprenant au moins une pièce de coque (4) qui est rapportée autour de ladite âme (2) de sorte à recouvrir l'ensemble de la surface extérieure (21) de ladite âme (2),
**caractérisé en ce que** ladite coque (3) est constituée d'au moins deux pièces de coque (4), chaque desdites pièces de coque (4) comprend une bordure libre et des moyens de solidarisation (5) comprenant des moyens d'emboîtement (51, 52) ménagés au niveau de la bordure libre entre lesdites pièces de coque (4), lesquelles
au moins deux pièces de coque (4) sont maintenues autour de ladite âme (2) par le biais des moyens de solidarisation (5).

2. Bloc de construction radioprotecteur selon la revendication 1, **caractérisé en ce que** la bordure libre (49a) d'une pièce de coque (4) comporte un décrochement intérieur (49a1) diédrique,
**en ce que** la bordure libre (49b) de l'autre pièce de coque (4) comporte un décrochement extérieur (49b1) diédrique qui est complémentaire dudit décrochement intérieur (49a1),
et **en ce que** lesdits décrochements (49a1, 49b1) comportent encore des structures d'emboîtement complémentaires (51, 52).

3. Bloc de construction radioprotecteur selon l'une quelconque des revendications 1 ou 2, **caractérisé en ce que** lesdites au moins deux pièces de coque (4) sont réalisées en matériau plastique et/ou en matériau métallique.

4. Bloc de construction radioprotecteur selon l'une quelconque des revendications 1 à 3, **caractérisé en ce que** lesdites au moins deux pièces de coque (4) sont réalisées dans un matériau non-radioprotecteur.

5. Bloc de construction radioprotecteur, selon l'une quelconque des revendications 1 à 4, **caractérisé en ce que** ladite âme (2) est réalisée en plomb ou en alliage de plomb.

6. Bloc de construction radioprotecteur, selon l'une quelconque des revendications 1 à 5, **caractérisé en ce qu'**il consiste en une brique, une dalle, un linteau.

7. Bloc de construction radioprotecteur, selon l'une quelconque des revendications 1 à 6, **caractérisé en ce qu'**il consiste en une brique parallélépipédique, en une brique à chevron(s) ou en une portion de coquille cylindrique.

8. Bloc de construction radioprotecteur, selon l'une quelconque des revendications 1 à 7, **caractérisé en ce que** lesdites au moins deux pièces de coque (4) comprennent une surface interne (41) qui épouse au moins une partie de ladite surface externe (21) de l'âme (2).

## Patentansprüche

1. Strahlenschutzbaustein für den Bau einer Wand, die geeignet ist, einen Schutzschirm gegen ionisierende Strahlungen zu bilden,
wobei der Strahlenschutzbaustein (1)
- eine aus mindestens einem Strahlenschutzmaterial gefertigte und durch eine äußere Oberfläche (21) begrenzte Seele (2) und
- eine die Seele (2) umhüllende Schale (3), die mindestens ein Schalenstück (4) aufweist, das so um die Seele (2) herum angebracht ist, daß die gesamte äußere Oberfläche (21) der Seele (2) bedeckt ist,
aufweist,
**dadurch gekennzeichnet, daß** die Schale (3) aus mindestens zwei Schalenstücken (4) besteht, daß jedes der Schalenstücke (4) einen freien Rand und Befestigungsmittel (5) aufweist, die am freien Rand zwischen den Schalenstücken eingerichtete Steckmontagemittel (51, 52) aufweisen,
daß die mindestens zwei Schalenstücke (4) mittels Befestigungsmitteln (5) um die Seele (2) herum festgehalten werden.

2. Strahlenschutzbaustein gemäß Anspruch 1, **dadurch gekennzeichnet, daß** der freie Rand (49a) eines Schalenstücks (4) eine diederförmige innere Stufe (49a1) aufweist, daß der freie Rand (49b) des anderen Schalenstücks (4) eine diederförmige äußere Stufe (49b1) aufweist, die zur inneren Stufe (49a1) komplementär ist
und daß die Stufen (49a1, 49b1) noch weitere komplementäre Einsteckstrukturen (51, 52) aufweisen.

3. Strahlenschutzbaustein gemäß einem der Ansprüche 1 oder 2, **dadurch gekennzeichnet, daß** die mindestens zwei Schalenstücke (4) aus einem Plastikmaterial und/oder aus einem metallischen Material gefertigt sind.

4. Strahlenschutzbaustein gemäß einem der Ansprüche 1 bis 3, **dadurch gekennzeichnet, daß** die mindestens zwei Schalenstücke (4) aus einem nicht strahlenschützenden Material gefertigt sind.

5. Strahlenschutzbaustein gemäß einem der Ansprüche 1 bis 4, **dadurch gekennzeichnet, daß** die Seele (2) aus Blei oder einer Bleilegierung gefertigt ist.

6. Strahlenschutzbaustein gemäß einem der Ansprüche 1 bis 5, **dadurch gekennzeichnet, daß** er aus einem Ziegelstein, einer Platte oder einem Sturz besteht.

7. Strahlenschutzbaustein gemäß einem der Ansprüche 1 bis 6, **dadurch gekennzeichnet, daß** er aus einem quaderförmigen Ziegelstein, einem Ziegelstein mit Sparre(n) oder einem zylindrischen Muschelteil besteht.

8. Strahlenschutzbaustein gemäß einem der Ansprüche 1 bis 7, **dadurch gekennzeichnet, daß** die mindestens zwei Schalenstücke (4) eine innere Oberfläche (41) aufweisen, die mindestens an einem Teil der äußeren Oberfläche (21) der Seele (2) anliegt.

## Claims

1. Radioprotective building block for building a wall that is able to form a screen against ionizing radiation,
said radioprotective building block (1) comprises:
- a core (2), made of at least one radioprotective material, delimited by an external surface (21), and
- a shell (3), enclosing said core (2), comprising at least one shell part (4) that is fitted around said core (2) so as to cover the whole external surface (21) of said core (2),
**characterized in that** said shell (3) is consisted of at least two shell parts (4),
each of said two shell parts (4) comprises a free edge and fastening means (5) comprising interlocking means (51, 52) provided at the free edge between said shell parts (4),
said at least two shell parts (4) are held around said core (2) using the fastening means (5).

2. Radioprotective building block according to claim 1, **characterized in that** the free edge (49a) of a shell part (4) comprises a dihedral internal projection (49a1),
**In that** the free edge (49b) of the other shell part (4) comprises a dihedral external projection (49b1) which is complementary of the internal projection (49a1),
and **in that** said projections (49a1, 49b1) also comprise complementary interlocking structures (51, 52).

3. Radioprotective building block according to any one of claims 1 or 2, **characterized in that** said at least two shell parts (4) are made of a plastic material and/or a metallic material.

4. Radioprotective building block according to any one of claims 1 to 3, **characterized in that** said at least two shell parts (4) are made of a non-radioprotective material.

5. Radioprotective building block according to any one of claims 1 to 4, **characterized in that** said core (2) is made of lead or a lead alloy.

6. Radioprotective building block according to any one of claims 1 to 5, **characterized in that** it consists of a brick, a slab, a lintel.

7. Radioprotective building block according to any one of claims 1 to 6, **characterized in that** it consists of a parallelepipedal brick, a chevron-patterned brick, or a portion of cylindrical shell.

8. Radioprotective building block according to any one of claims 1 to 7, **characterized in that** said at least two shell parts (4) comprises an internal surface (41) that conforms at least a part of said external surface (21) of the core (2).
